# EUROPÄISCHE PATENTSCHRIFT

(11) **EP 0 647 012 B1**
(45) Veröffentlichungstag und Bekanntmachung des Hinweises auf die Patenterteilung: **15.01.1997**
(21) Anmeldenummer: 94113605.3
(22) Anmeldetag: 31.08.1994
(51) Int. Cl.: H02P 1/24, H01R 43/14

(54) **Verfahren zur Verkürzung der Einlaufzeit von Kommutatormaschinen**
Method for shortening the break-in time of a commutator machine
Méthode pour réduire le temps de rodage raccourci d'une machine à collecteur

(30) Priorität: 02.09.1993 DE 4329603
(43) Veröffentlichungstag der Anmeldung: 05.04.1995
(73) Patentinhaber: Berghänel Elektrotechnik, D-09119 Chemnitz (DE)
(72) Erfinder: Berghänel, Dietmar, Dipl.-Ing., D-09126 Chemnitz (DE)

(56) Entgegenhaltungen:
- DE-A- 3 030 357

## Beschreibung

Die Erfindung bezieht sich auf die Anpassung des Laufradius von Kohlebürsten an den Kommutator.

Es ist aus DE-PS 3030357 bekannt, die Zeit für diese Anpassung durch die Einbringung von sublimierbaren Ammoniumsalzen zwischen der Lauffläche des Kommutators und der Kohlebürste zu verkürzen. Diese chemischen Substanzen bewirken in der Plasmaphase des Schleif- und Gleitkontaktes Radikalreaktionen, die zum zwangsläufigen Abbau der Kohlenstoffmodifikation und somit zu einem starken Verschleiß der Kohlebürsten führen.
Dieser erhöhte Verschleiß bildet die Grundlage für eine Verkürzung der Anpassungs- bzw. Einlaufzeit.

Nachteilig an diesem bekannten Verfahren ist die schädigende Wirkung der genannten chemischen Substanzen auf die Oberfläche des Kommutators. Diese wird rauh und verursacht damit einen vorzeitigen Ausfall des Systems Kohlebürste-Kommutator. Ungünstig ist hierbei auch die nur schwierig beherrschbare Einwirkungszeit dieser chemischen Substanzen.

Als Nachteil ist auch der hohe Funkstörgrad derartig behandelter Maschinen, insbesondere auch nach der Einlaufphase, zu nennen, welcher eine Folge der erhöhten Laufflächenrauhigkeit des Kommutators ist. Weiterhin handelt es sich häufig um Schleifmittel, welche die Lebensdauer der in Motoren eingesetzten Wälz- oder Gleitlager einschränken.

Der anzustrebenden Minimierung der Fertigungszeit steht entgegen, daß jede Maschine einzeln zu behandeln ist.

Der im Anspruch 1 angegebenen Erfindung liegt das Problem zugrunde, die den verstärkten Verschleiß der Kohlebürsten bewirkende Maßnahme ausschließlich auf diese zu beschränken und zeitlich exakt zu steuern.

Die mit der Erfindung erzielbaren Vorteile bestehen darin, daß die verschleißverstärkende Zeit des Betriebes in dem genannten Frequenzspektrum exakt steuerbar ist, seine Anwendung keine Auswirkungen auf die Lebensdauer des nach der Einlaufzeit in Normalbetrieb arbeitenden Kommutator-Kohlebürstensystems hat und kein Einfluß auf die Funkstörwerte im bestimmungsgemäßen Gebrauch festzustellen ist.

Ein weiterer entscheidender Vorteil ist die Serienfreundlichkeit, da keine Maßnahme am Produkt, sondern einmalig an der Produktionsausrüstung, d.h. an der Schaltungsanordnung der Einlaufstrecke notwendig ist. Weitere wesentliche Vorteile der Erfindung sind, daß intelligente Einlauflösungen und die Parametererfassung in der Fertigung möglich sind. Vorteilhaft ist auch, daß das erfindungsgemäße Verfahren auch mit anderen bekannten Einlaufhilfen kombinierbar ist.
Durch die Verkürzung der Einlaufzeit und die Reduzierung der Einlaufleistung wird in der Serienfertigung eine Zeit- und Energieeinsparung erzielt.

Ein Ausführungsbeispiel der Erfindung wird anhand der Zeichnung erläutert.

Es zeigen:
- Fig. 1: ein Zeit-Temperaturdiagramm der Einlaufphase,
- Fig. 2a-c: Diagramme der Abhängigkeiten zwischen Verschleiß, Frequenz und Temperatur
und
- Fig. 3: das steuerbare Zeit-Temperaturdiagramm der Einlaufphase.

Während des Einlaufens einer Kommutatormaschine, d.h. der Zeit, in welcher sich der Laufradius der Kohlebürsten an die zugehörige Oberfläche des Kommutators anpaßt, stellt sich am System Kommutator-Kohlebürste eine zeitabhängige Temperatur ϑ gemäß Fig. 1 ein.

Die Einlaufzeit t_{E} ergibt sich aus der thermischen Anfahrzeit t_{τ} und der thermischen Beharrungszeit t_{B} :${\text{t}}_{\text{E}} {\text{= t}}_{\text{τ}} {\text{+ t}}_{\text{B}} \text{.}$

Die thermische Anfahrzeit t_{τ} ist definiert als der zeitliche Bereich bis zum Erreichen des 0,95-fachen (≙ 3τ) der Beharrungstemperatur ϑ E und die thermische Beharrungszeit t_{B} als die Zeit bis zum Ende des Einlaufvorganges unter Zugrundelegung der kurzzeitig maximal zulässigen Systemtemperatur.

Die Einlaufzeit t_{E} reicht bis zu dem Zeitpunkt, an dem 70-100 % der Bürstenlaufflache den Kommutator kontaktieren. Dieser Richtwert wird vom Hersteller maschinenspezifisch festgelegt.

Die Variablen t_{E}, t_{τ}, t_{B} sind abhängig vom Typ der Kommutatormaschine und sind festlegbar für Ströme, Spannungen und Frequenzen, mit denen diese betrieben wird.

Der Verschleiß v der Kohlebürsten ist sowohl von der Temperatur ϑ abhängig (Fig. 2a) als auch von der Frequenz f (Fig. 2b), und zwischen der Frequenz f und der Temperatur ϑ bestehen die in Fig. 2c dargestellten Abhängigkeiten. Die Abhängigkeit des Verschleißes von der Frequenz resultiert aus einer Frequenzabhängigkeit der Kommutierung, so daß auch bei Oberwellenbetrieb und Unterspannung ein höherer Verschleiß als bei Nennbetrieb erreicht werden kann.

Diese an sich nachteilige Abhängigkeit des Verschleißes von den genannten Größen wird erfindungsgemäß für das Einlaufen genutzt, indem ein erhöhter, aber gesteuerter Verschleiß der Kohlebürsten bewirkt wird.

Fig. 3 zeigt die sich ergebende Einlaufzeit t_{E} (unterbrochene Linienführung) beim Betrieb mit einer sinusförmigen Wellenform der Frequenz 50 Hz, bei welcher am System Kommutator-Kohlebürste die Beharrungstemperatur ϑ_{E} bei Normalbetrieb erreicht wird. Die durchgehende Linienführung der Temperatur ϑ entspricht der erfindungsgemäß verkürzten Einlaufzeit t$\frac{\text{'}}{\text{E}}$.

Diese wird erreicht, indem
- die Kommutatormaschine in einem ersten Zeitraum, welcher der thermischen Anfahrzeit t$\frac{\text{'}}{\text{τ}}$ entspricht, bei Nennspannung oder Unterspannung und einer Frequenz im Bereich von Oberwellen, beispielsweise innerhalb der 5. bis 10. Harmonischen, betrieben wird. Die Maschine dreht bei einem Bruchteil der Nennleistung langsam und das System Kohlebürste-Kommutator erwärmt sich schnell auf der Grundlage der in Fig. 2c ( ϑ= f(f)) und Fig. 2a (v = f(ϑ)) dargestellten Zusammenhänge, ohne daß die Wicklung und das System Kohlebürste-Kommutator unzulässig hoch erwärmt werden,
- die Kommutatormaschine während eines zweiten Zeitraumes, welcher der thermischen Beharrungszeit t$\frac{\text{'}}{\text{B}}$ entspricht, mit Nennstrom oder Nennleistung und einer Frequenz im Bereich der Grundwelle bis in den Frequenzbereich des ersten Verfahrensschrittes, beispielsweise bis zur 5. Oberwelle, betrieben wird.
   Die Maschine dreht mit ihrer Nenndrehzahl. Hinsichtlich des gesteuerten Verschleißes kommt die in Fig. 2b dargestellte Abhängigkeit v = f(f) zur Anwendung.

Die quantitativen Anteile und die zeitliche Reihenfolge der Frequenzen sowie die Höhe der Betriebsspannungen sind motorspezifisch festzulegen und mit einem Generator, einem Verstärker sowie einer Zeit-oder Temperatursteuerung unaufwendig zu realisieren.

Hierbei sollte möglichst nahe an die kurzzeitig maximal zulässige Beharrungstemperatur ϑ max herangefahren werden, mit welcher die Maschine über einen definierten Zeitraum ohne Schädigung betreibbar ist. Diese Beharrungstemperatur ϑ max sollte jedoch nicht überschritten werden.

Das Verhältnis von t$\frac{\text{'}}{\text{B}}$ zu t$\frac{\text{'}}{\text{τ}}$ ist in einem sehr weiten Bereich variierbar, vom Motortyp abhängig und es können der erste Zeitraum t$\frac{\text{'}}{\text{τ}}$ oder der zweite Zeitraum t$\frac{\text{'}}{\text{B}}$ zeitlich gegen Null gehen. In diesen Fällen werden t$\frac{\text{'}}{\text{τ}}$ = t$\frac{\text{'}}{\text{E}}$ oder t$\frac{\text{'}}{\text{B}}$ = t$\frac{\text{'}}{\text{E}}$. Es ist auch möglich, daß die Maschine nach dem Wobbelprinzip von einer hohen Frequenz zur Nennfrequenz geführt wird.

## Patentansprüche

1. Verfahren zur Verkürzung der Einlaufzeit von Kommutatormaschinen durch zeitlich begrenzte Anwendung den Verschleiß der Kohlebürsten verstärkender Maßnahmen, dadurch gekennzeichnet, daß die Kommutatormaschine über einen ersten Zeitraum bei einer Frequenz oder einem Frequenzgemisch im Bereich von Oberwellen bis zum Erreichen der maximalen Beharrungstemperatur (θmax) und während des nachfolgenden Zeitraumes im Frequenzbereich der im ersten Zeitraum angelegten Oberwellen oder von diesem Frequenzbereich bis zum Bereich der Grundwelle betrieben wird.

2. Verfahren nach Anspruch 1, dadurch gekennzeichnet, daß die Kommutatormaschine im verschleißfördernden Bereich der Beharrungszeit (t_{B}) bei Vielfachen der Grundfrequenz wahlweise mit Unterspannung, Nennspannung, Nennleistung oder Nennstrom betrieben wird.

3. Verfahren nach Anspruch 1, dadurch gekennzeichnet, daß die Kommutatormaschine im Anschluß an das Einlaufverfahren kurzzeitig mit Nennleistung bei Nennfrequenz betrieben wird.

4. Verfahren nach Anspruch 1, dadurch gekennzeichnet, daß die Kommutatormaschine nur im ersten Zeitraum betrieben wird.

5. Verfahren nach Anspruch 1, dadurch gekennzeichnet, daß Frequenz oder Frequenzgemisch und Betriebsspannung im ersten und im zweiten Zeitraum gleich sind.

## Claims

1. A method to reduce the run-in period of commutating machines by temporally limited application of measures increasing the wear of the carbon brushes, characterized in that the commutating machine is operated during a first period at a frequency or a frequency mixture in the region of harmonic waves until reaching the maximum permanent operating temperature (ϑ max) and during the subsequent period in the frequency range of the harmonic waves applied in the first period or from this frequency range up to the range of the fundamental wave.

2. A method as claimed in claim 1, characterized in that the commutating machine is operated in the wear-promoting range of the permanent operating temperature (t_{B}) at a plurality of the fundamental frequency optionally with undervoltage, nominal voltage, nominal power or nominal current.

3. A method as claimed in claim 1, characterized in that the commutating machine is operated for a short period with nominal power at nominal frequency subsequently to the run-in process.

4. A method as claimed in claim 1, characterized in that the commutating machine is only operated in the first period.

5. A method as claimed in claim 1, characterized in that the frequency or frequency mixture and operating voltage are the same in the first and in the second period.

## Revendications

1. Procédé pour la réduction de la durée de démarrage de machines à collecteur consistant à utiliser de manière limitée dans le temps des mesures renforçant l'usure des balais de charbon, caractérisé en ce que, pendant une première période, la machine fonctionne à une fréquence ou un mélange de fréquences de la gamme des ondes harmoniques jusqu'à ce que l'équilibre thermique maximal (ϑ max) soit atteint et, dans la période suivante, dans la gamme de fréquences des ondes harmoniques établies dans la première période ou de cette gamme de fréquences jusqu'à la gamme des ondes fondamentales.

2. Procédé selon la revendication 1 caractérisé en ce que la machine à collecteur fonctionne au choix avec la sous-tension, la tension nominale, la puissance nominale ou le courant nominal dans la fraction (t_{B}) de l'équilibre thermique renforçant l'usure par multiplication de la fréquence fondamentale.

3. Procédé selon la revendication 1 caractérisé en ce que, immédiatement après la procédure de démarrage, la machine à collecteur fonctionne brièvement avec la puissance nominale, sur la fréquence nominale.

4. Procédé selon la revendication 1 caractérisé en ce que la machine à collecteur ne fonctionne que pendant la première période.

5. Procédé selon la revendication 1 caractérisé en ce que le fréquence ou le mélange de fréquences et la tension de service sont les mêmes dans la première et la seconde période.
